# FASCICULE DE BREVET EUROPEEN

(11) **EP 0 200 585 B1**
(45) Date de publication et mention de la délivrance du brevet: **17.08.1988**
(21) Numéro de dépôt: 86400594.7
(22) Date de dépôt: 20.03.1986
(51) Int. Cl.: B66B 1/44, B66B 1/34

(54) **Procédé de commande régulée du ralentissement d'un mobile et dispositif de commande régulée pour la mise en oeuvre du procédé**
Reguliertes Steuerungsverfahren zum Bremsen eines beweglichen Körpers und Steuerungseinrichtung zur Ausführung des Verfahrens
Regulated-control process of the deceleration of a moving body, and control device to carry out the process

(30) Priorité: 25.03.1985 FR 8504879
(43) Date de publication de la demande: 10.12.1986
(73) Titulaire: SOCIETE LOGILIFT S.A.R.L., Avelin F-59710 Pont A Marcq (FR)
(72) Inventeur: Evin, Jean, F-59710 Pont à Marcq (FR)
(74) Mandataire: Ecrepont, Robert

(56) Documents cités:
- FR-A- 1 223 168
- FR-A- 1 351 227
- FR-A- 2 340 893
- US-A- 3 783 974
- US-A- 4 053 742

## Description

L'invention concerne un procédé de commande régulée du ralentissement d'un mobile entraîné en mouvement par un moteur. L'invention concerne également un dispositif de commande régulée pour la mise en oeuvre du procédé.

Plus particulièrement mais non exclusivement l'invention concerne la commande d'un mobile porteur d'une charge variable le long d'un parcours prédéterminé, en vue soit de la ralentir de manière progressive et de l'arrêter avec précision en un point prédéterminé, soit de le maintenir à une vitesse stable inférieure à sa vitesse normale.

Notamment mais non exclusivement, l'invention s'applique donc tant au ralentissement d'une cabine d'ascenseur en vue de l'arrêter avec précision et confort à la hauteur d'un niveau défini qu'à son maintien à basse vitesse par exemple pour une inspection ou révision.

A ce jour, dans l'application à une installation d'ascenseur, il est connu d'appliquer au moteur une commande régulée au démarrage puis en marche normale et enfin au ralentissement, de façon à améliorer le confort des utilisateurs, en particulier par rapport aux résultats obtenus avec les installations comportant des moteurs d'entraînement à deux vitesses et des installations dont le ralentissement est principalement réalisé par un frein mécanique.

On sait actuellement appliquer à un moteur électrique d'entraînement une commande électrique régulée de ralentissement qui assure un freinage progressif du mouvement de la cabine, un arrêt précis à un niveau déterminé et qui procure par ailleurs aux utilisateurs une sensation de confort optimum.

Ainsi, il est connu de commander le ralentissement d'une cabine d'ascenseur d'après une consigne de sa vitesse en fonction du temps ou mieux d'une consigne en fonction de sa vitesse et de la distance restant à parcourir pour atteindre le niveau.

On connaît par exemple une commande régulée de ce dernier type, pour un moteur d'entraînement triphasé qui freine le moteur par une inversion de phases, en modulant la tension de commande.

De telles commandes régulées donnent de bons résultats dans la mesure où elles permettent de ralentir la cabine à partir d'une commande électrique appliquée au moteur, ce qui évite d'avoir recours à des moyens de freinage mécaniques, le frein n'étant utilisé que pour maintenir la cabine dans sa position d'arrêt.

En outre, de telles commandes régulées assurent efficacement un ralentissement progressif de la cabine et un arrêt précis ce qui donne aux utilisateurs une grande sensation de confort car il y a absence totale de secousse.

Cependant, pour les systèmes existants, le plus souvent, il n'est défini qu'une seule consigne de ralentissement ou que des consignes de pentes identiques qui, en particulier, ne tiennent pas compte de la charge réelle transportée par la cabine.

Ainsi, le ralentissement et l'arrêt d'une cabine en descente en pleine charge, nécessitent une énergie plus importante que le ralentissement d'une cabine à vide pour une même consigne de ralentissement.

Ceci provoque donc, dans certains cas, une consommation excessive d'énergie, et, parfois un échauffement excessif du moteur d'entraînement.

Un des buts de la présente invention est de remédier à ces inconvénients et de proposer un procédé et un dispositif de commande régulée du ralentissement d'un mobile qui, soit pour l'arrêter avec précision, soit pour le maintenir à basse vitesse, permettent d'imposer une consigne de ralentissement adaptée à la charge portée par le mobile.

Un autre but de la présente invention est de proposer un procédé et un dispositif de commande régulée de ralentissement qui permettent d'optimiser l'énergie consommée dans la phase de ralentissement.

Un autre but de la présente invention est de proposer un procédé et un dispositif de commande régulée du ralentissement d'un mobile qui permettent de diminuer l'échauffement du moteur d'entraînement pendant la phase de ralentissement.

D'autres buts et avantages de la présente invention apparaîtront au cours de la description qui va suivre.

A cet effet, l'invention a pour objet un procédé de commande régulée de ralentissement d'un mobile porteur d'une charge variable, notamment mais non exclusivement d'une cabine d'une installation d'ascenseur, pour l'entraîner en mouvement le long d'un parcours prédéterminé que la régulation s'opère soit en vue de ralentir ce mobile de manière progressive et de l'arrêter avec précision en un point déterminé tel un niveau défini, soit en vue de le maintenir à une vitesse dite basse du fait qu'elle est inférieure à sa vitesse normale, selon lequel procédé :
- on définit au préalable un ensemble de consignes possibles de ralentissement,
- on mesure au moins une grandeur représentative de l'énergie consommée par le moteur pour entraîner le mobile sur un intervalle de distance prédéterminé,
- on calcule, à partir de la dite grandeur représentative de l'énergie consommée, la charge estimée portée par le mobile,
- on impose pour la phase de ralentissement du mobile, l'une des consignes de ralentissement choisies parmi l'ensemble des consignes possibles.

Dans ce procédé :
- les consignes possibles de ralentissement sont toutes de pentes différentes et définies chacune en fonction d'une charge portée par le mobile à ralentir,
- on opère la mesure de la grandeur représentative de l'énergie avant d'entrer dans la phase de ralentissement,
- c'est d'après la charge estimée qu'on impose pour la phase de ralentissement du mobile la consigne choisie parmi l'ensemble des consignes de ralentissement comme étant celle ayant une pente convenant à la charge estimée.

Elle a également pour objet un dispositif pour la mise en oeuvre du procédé qui est caractérisé en ce qu'il présente :
- des moyens pour mesurer au cours de la phase de démarrage du mobile précédant la phase de ralentissement, au moins une grandeur représentative de l'énergie consommée par le moteur pour entraîner le mobile sur une distance prédéterminée,
- des moyens pour calculer une estimation de la charge portée par le mobile d'après la dite grandeur représentative de l'énergie consommée,
- des moyens pour imposer, dans la phase de ralentissement du mobile, la consigne la mieux adaptée à la charge estimée portée par le mobile choisie parmi l'ensemble des consignes de ralentissement possibles.

L'invention sera mieux comprise à l'aide de la description qui va suivre, faite dans l'application non limitative à une installation d'ascenseur, en regard du dessin ci-annexé qui représente schématiquement :
- figure 1 : une vue d'une installation d'ascenseur,
- figure 2 : un graphique illustrant différentes consignes possibles de ralentissement,
- figure 3 : un graphique illustrant un mode d'initialisation,
- figure 4 : un graphique illustrant la vitesse de la cabine pour deux charges différentes.

De façon à faciliter la compréhension de l'invention, la description qui va suivre, sera faite à titre non limitatif dans l'application à une installation d'ascenseur 1 comprenant une cabine 2, un contrepoids 3 et un moteur électrique d'entraînement 4, éventuellement pourvu d'un treuil (non représenté), entraînant un câble 6 qui est relié à la cabine 2 et au contrepoids 3.

La cabine 2 est mobile à l'intérieur d'une gaine 5 sensiblement verticale, le long d'un moyen de guidage approprié qui définit son parcours prédéterminé.

En outre, elle dessert une pluralité de niveaux ou d'étages qui ont été schématisés à titre d'illustration de 7 à 10.

Cette application n'est pas limitative et d'une manière générale, l'invention concerne tout mobile entraîné en mouvement par un moteur, le long d'un parcours prédéterminé, aussi bien vertical qu'horizontal ou oblique, le but atteint par l'invention étant d'appliquer au moteur d'entraînement une commande régulée de ralentissement qui, selon une consigne de ralentissement adaptée à sa charge, soit ralentit le mobile de manière progressive et l'arrête avec précision en un point déterminé, soit le maintient à une vitesse dite basse du fait qu'elle est inférieure à sa vitesse normale de déplacement entre les phases de démarrage et d'arrêt.

En se référant à la figure 1, l'installation d'ascenseur représentée à titre d'exemple comprend par ailleurs une alimentation en énergie électrique schématisée en 11, qui est de tout type approprié et, dans l'exemple choisi, une alimentation à partir d'un réseau alternatif triphasé.

Dans ce cas, l'installation 1 comprend également des moyens d'actionnement 12, constitués principalement par des actionneurs qui relient les différents enroulements du moteur 4 aux différentes phases du réseau, via un étage de puissance 13 et des moyens de commande 14.

Les moyens d'actionnement 12 déterminent principalement l'entraînement en rotation du moteur 4 ainsi que le sens de cette rotation.

La vitesse de rotation dépend quant à elle de la commande qui, issue des moyens de commande 14, est appliquée aux éléments de l'étage de puissance 13, qui consiste par exemple en des thyristors.

Les moyens de commande 14 génèrent leur commande d'après les informations relatives à la sécurité de l'installation, par exemple, la fermeture des portes, les contacts de serrure...

Les moyens de commande 14 traitent également les ordres de déplacement de la cabine, c'est-à-dire d'une manière générale les appels de la cabine à des niveaux prédéterminés, et les envois de la cabine à des niveaux prédéterminés.

Les moyens de commande 14 enfin traitent des paramètres relatifs au déplacement de la cabine 2.

De préférence, l'un des paramètres principaux est la variation de position absolue de la cabine 2 qui est donnée par la lecture, d'une bande codée 15 située dans la gaine 5, par le lecteur 16 solidaire de la cabine 2.

Naturellement, tout autre moyen, approprié convient et par exemple un disque ou un tambour codé, monté sur l'arbre du moteur 4.

En fonction des différentes informations reçues, les moyens de commande 14 définissent la stratégie de déplacement de la cabine 2, et génèrent également une commande régulée aussi bien pour le démarrage que pour le ralentissement de la cabine.

Avantageusement, les moyens de commande 14 comprennent des moyens numériques de traitement, par exemple un microprocesseur et son environnement, ainsi qu'un logiciel de traitement.

L'ensemble de ces éléments est actuellement connu, et avantageusement, la commande régulée appliquée au moteur permet d'assurer le démarrage et le ralentissement de la cabine avec un confort optimum pour les utilisateurs en évitant en particulier toute secousse.

D'autre part, le frein de blocage du moteur 4 ou de son treuil n'est utilisé que lorsque l'arbre du moteur est arrêté ce qui évite toute usure.

Notamment, à titre d'exemple, on a obtenu de bons résultats pour le démarrage de la cabine 2, en appliquant au moteur 4 une commande régulée en boucle ouverte qui consiste en une commande de gachettes de thyristors incrémen- tée périodiquement dans le temps, depuis une valeur sensiblement nulle, jusqu'à l'ouverture complète des thyristors.

Selon que la cabine se met en mouvement dans le sens désiré ou dans le sens inverse, les moyens de commande 14 génèrent une commande des gachettes de thyristors avec un incrément faible ou bien un incrément fort.

Dans le cas où on profite du couple entraînant exercé par la cabine 2 et son contrepoids 3 sur le moteur 4, on applique un incrément faible.

L'incrément fort au contraire est appliqué dans le cas où la cabine 2 et le contrepoids exercent sur le moteur un couple résistant c'est-à-dire s'opposant au mouvement désiré.

Pour la phase de ralentissement de la cabine, en vue de son arrêt à la hauteur d'un niveau prédéterminé, on a obtenu de bons résultats en imposant à la cabine une consigne de vitesse définie par sa vitesse en fonction de la distance restant à parcourir pour atteindre le niveau.

Ces bons résultats ont été obtenus pour une consigne correspondant à une décélération constante de l'ordre de 0,50 m/s².

Dans certains cas, en phase terminale de ralentissement, une commande particulière permet d'arrêter la cabine au niveau prédéterminé sans aucune secousse, avec donc un confort optimum pour les utilisateurs.

L'invention propose d'estimer de manière dynamique la charge portée par la cabine 2 qui varie en fonction du nombre des utilisateurs et de leurs poids, et en fonction de la charge ainsi estimée, d'imposer au moteur 4 une commande dite de ralentissement respectant une consigne adaptée à la charge portée par la cabine 2 et choisie parmi un ensemble de consignes possibles.

Ainsi, selon le procédé de l'invention, on construit au préalable un ensemble de consignes possibles de ralentissement qui correspondent chacune à l'une des différentes charges susceptibles d'être portées par le mobile.

Dans le cas notamment où on impose une consigne de ralentissement correspondant à une accélération de valeur absolue constante, l'ensemble des consignes est défini pour différentes valeurs absolues constantes de cette accélération.

La figure 2 représente à titre d'illustration quatre courbes de consignes de ralentissement 20 à 23 de la vitesse de la cabinè 2 en fonction de la position de la cabine 2 par rapport au niveau N à atteindre.

Ces courbes 20 à 23 correspondent à différentes valeurs absolues constantes de l'accélération.

Leur nombre n'est pas limitatif, et à titre d'exemple non limitatif, on peut adopter un ensemble de huit consignes de ralentissement de la vitesse en fonction de la distance pour des accélérations variant en valeur absolue de 0,35 à 0,55 m/s² par palier de 0,025 m/s².

Les courbes de consigne 20 à 23 sont de préférence mémorisées à l'intérieur des moyens de commande 14, sous toute forme appropriée à la portée de l'homme de l'art.

Dans le cas où les moyens de commande 14 comprennent un calculateur numérique, les courbes de consignes peuvent être mémorisées en mémoire morte ou être calculées lors de la mise en service de l'installation 1, en fonction des paramètres du site et être mémorisées par exemple en mémoire vive sauvegardée ou en mémoire monte effaçable et reprogrammable par le calculateur lui-même.

De façon à optimiser à la fois le confort des utilisateurs et l'énergie nécessaire pour ralentir le moteur 4, les moyens de commande 14 imposent une consigne de ralentissement choisie parmi l'ensemble de consignes 20 à 23, cette consigne étant la mieux adaptée à la charge portée par la cabine 2.

De façon à estimer la charge Ce portée par la cabine 2, l'invention propose de mesurer une grande Gₑ représentative de l'énergie consommée par le moteur4 pour entraîner le mobile 2 sur un intervalle de distance prédéterminé, dans une phase de son fonctionnement précédant directement sa phase de ralentissement.

Par exemple, les moyens de commande 14 mesurent l'énergie consommée parité moteur sur un intervale de distance prédéterminé, dans la phase de son fonctionnement où sa vitesse a atteint un palier juste avant sa phase de ralentissement.

Cependant, de préférence, c'est dans la phase de démarrage de la cabine 2 et du moteur 4 précédant la phase de ralentissement considérée, que les moyens de commande 14 mesurent la grandeur Gₑ représentative de l'énergie consommée par le moteur4 pour entraîner la cabine 2 sur une distance prédéterminée.

De plus, l'intervalle de distance prédéterminé démarre préférentiellement à partir du dernier point d'arrêt de la cabine 2 précédent sa phase de ralentissement.

De cette façon, la grandeur Gₑ est mesurée dans la première phase de mise en mouvement de la cabine 2, en partant d'une vitesse nulle.

La grandeur Gₑ, en elle-même, est de tout type approprié et elle est mesurée par tout moyen approprié.

Dans le cas d'une commande régulée par thyristors, on a obtenu de bons résultats en mesurant la grandeur Gₑ à partir de la commande de gachettes de thyristors de l'étage de puissance 13 et plus précisément en prenant directement pour grandeur Gₑ la dernière valeur de la commande de gachettes des thyristors à l'instant où la cabine 2 a parcouru l'intervalle de distance prédéterminé.

Il faut souligner que dans le cas où les moyens de commande 14 sont du type numériques, cette valeur est directement disponible à l'intérieur même des moyens 14.

On a obtenu par ailleurs de bons résultats avec un intervalle de distance prédéterminé de trois centimètres environ, avec comme point de départ le dernier point d'arrêt de la cabine précédent la phase de ralentissement considéré.

Les moyens de commande 14 calculent la charge estimée Ce portée par la cabine 2 d'après la grandeur Gₑ, et également d'après la valeur de la vitesse atteinte par la cabine à la fin de l'intervalle de distance prédéterminé.

Dans le cas de l'installation schématisée en figure 1, la vitesse est directement disponible au niveau des moyens de commande 14 à partir des informations transmises par le lecteur 16 de la bande codée 15.

Elle pourrait être également obtenue de la même façon à partir de la lecture d'un disque ou d'un tambour codé, ou également à partir d'une génératrice tachymétrique.

D'après la valeur de la vitesse V de la cabine 2 à la fin de l'intervalle de distance prédéterminé, les moyens de commande 14 génèrent par traitement, une valeur approchée de l'accélération de la cabine sur l'intervalle de distance prédéterminée.

L'accélération γ peut être calculée à une constante multiplicative près par différentiation de la vitesse, ou par le carré de la vitesse.

En établissant le rapport entre la grandeur Gₑ représentative de l'énergie et l'accélération γ, les moyens de commande 14 calculent à une constante près, une estimation Ce de la charge portée par la cabine.

Cette dernière opération nécessite une initialisation des moyens de calcul, dont un mode est représenté à titre d'illustration en figure 3.

Selon le mode d'initialisation représenté, on mesure la grandeur Gₑ et la vitesse V de la cabine pour un intervalle de distance prédéterminé à la mise en mouvement de la cabine 2 pour une charge à vide réelle Cv, pour une pleine charge réelle Cp, et pour une demie charge réelle Cm de la cabine 2.

Plus exactement, la charge à vide Cv correspond à un couple entraînant maximum exercé sur le moteur, c'est-à-dire une montée à vide ou une descente à pleine charge, la pleine charge Cp correspond à un couple résistant maximum exercé sur le moteur, c'est-à-dire une montée à pleine charge ou une descente à vide. Les trois mesures d'initialisation sont représentées en figure 3 par trois points 25, 26, 27 d'après lesquels les moyens de commande 14 établissent une relation linéaire schématisée par la droite 28 entre les grandeurs mesurées Gₑ et V, après traitement, et la charge estimée Ce portée par la cabine, ce qui est illustré avec le point 29.

En se reférant de nouveau à la figure 2, d'après la charge estimée Ce calculée par les moyens de commande 14, ces derniers imposent celle des consignes 20 à 23 qui est la mieux adaptée à la charge Ce de la cabine 2.

Une telle correspondance entre la charge estimée et la consigne choisie parmi l'ensemble de consignes est établie par exemple en divisant l'intervalle de charge en autant de segments qu'il y a de consignes possibles et en faisant correspondre chaque consigne à un segment de charge estimée.

Il faut souligner que la charge estimée dépend de la charge réelle portée par la cabine 2, mais également de son sens de déplacement.

En effet, la charge estimée Ce ne sera pas la même pour une même charge réelle définie, si la cabine monte ou si elle descend compte tenu du phénomène de gravité qui, selon le sens de déplacement de la cabine et son poids total par rapport à celui du contrepoids, peut avoir un effet favorable ou défavorable sur son ralentissement.

Le mode de calcul de la charge estimée Ce permet cependant d'estimer cette charge directement sans avoir à tenir compte du sens de déplacement du mobile.

En se reportant à la figure 2, la courbe 23 qui présente la plus forte pente sera imposée par les moyens de commande 14 dans le cas où la cabine 2 et son contrepoids 3 exercent sur le moteur4 un couple résistant, c'est-à-dire dans le cas d'une charge estimée Ce voisine de la pleine charge Cp telle que définie plus haut.

Par contre, la courbe de plus faible pente 20 sera imposée pour un couple entraînant exercé par la cabine 2 et son contrepoids 3 sur le moteur4 c'est-à-dire pour une charge estimée Ce voisine de la charge à vide Cv telle que définie plus haut.

Le choix de la consigne de ralentissement parmi un ensemble de consignes possibles permet d'optimiser d'une part la consommation d'énergie du moteur4 nécessaire pour son ralentissement et son arrêt, elle permet en outre d'éviter un échauffement excessif du moteur.

Par ailleurs, cette possibilité de choix améliore le confort des utilisateurs.

La figure 4 représente à titre d'illustration un graphique de la vitesse V de la cabine 2 ou plus précisément de son carré depuis un niveau défini choisi pour origine, jusqu'à un niveau N.

Dans cette figure, cependant, pour en faciliter la compréhension, les proportions ne sont pas respectées.

La courbe 30 correspond à un couple entraînant exercé par la cabine 2 et son contrepoids 3 sur le moteur4.

Le démarrage de la cabine est donc réalisé par un incrément faible et tel que cela est décrit précédemment, à la fin de l'intervalle de distance prédéterminé 32, les moyens de commande 14 estiment la charge Ce portée par la cabine d'après la grandeur Gₑ représentative de l'énergie consommée, et la vitesse V de la cabine 2.

Ce calcul est réalisé de préférence immédiatement après avoir parcouru l'intervalle de distance prédéterminé.

La vitesse de la cabine atteint son palier, et lorsque la cabine entre dans la zone de ralentissement Z_{R} pour atteindre le niveau N, c'est-à-dire qu'elle se trouve à une distance au moins égale à la plus grande distance nécessaire pour la ralentir dans les conditions de confort définies, les moyens de commande 14 choisissent parmi l'ensemble des consignes 20 et 23 la consigne correspondant la mieux à la charge estimée c'est-à-dire dans ce cas la consigne 20.

La courbe 31 correspond à un couple résistant exercé par la cabine et son contrepoids 3.

D'une manière connue, dans le cas de la commande régulée considérée, la cabine se met en mouvement dans le sens inverse au sens désiré et on passe à une incrémentation forte des thyristors de commande pour le démarrage.

De même que dans le cas précédent, à la fin d'intervalle de distance prédéterminé, les moyens de commande 14 mesurent la grandeur représentative de l'énergie consommée Gₑ, ainsi que la vitesse V' de la cabine.

Par calcul, ils réalisent une estimation de la charge Ce, et lorsque la cabine entre dans la zone de ralentissement Z_{R} pour atteindre le niveau N, les moyens de calcul imposent l'une des consignes de ralentissement, c'est-à-dire dans le cas présent, la consigne 23.

Tel que le représente la figure 4, malgré l'abord de la zone de ralentissement Z_{R}, le palier de vitesse de la courbe 31 continue jusqu'au croisement avec la courbe 23.

La commande régulée de ralentissement est appliquée quant à elle selon tout mode approprié et par exemple elle consiste en une commande sur les gachettes de thyristors qui dépend de la différence entre la vitesse réelle de la cabine et la vitesse de consigne en fonction de l'intervalle de distance entre la cabine et le niveau N à atteindre.

On peut remarquer que lorsque la cabine 2 effectue un trajet court, par exemple pour passer d'un niveau au niveau adjacent, et qu'elle ne peut pas atteindre son palier de vitesse, les moyens de commande 14 opèrent d'une manière sensiblement identique, étant donné que la mesure des paramètres nécessaires pour la détermination de la charge estimée Ce se fait à la mise en mouvement de la cabine.

D'une manière connue, le ralentissement réel de la cabine ne sera alors effectif que lorsque sa courbe de vitesse en fonction de la distance recoupe la courbe de consigne imposée par les moyens de commande 14 pour la charge estimée Ce calculée.

Selon un mode préférentiel de réalisation, les moyens de commande 14 mémorisent en fait une pluralité de courbes de consignes de ralentissement, et pour l'installation 1 considérée, l'ensemble des consignes possibles de ralentissement est au plus inclus dans cette pluralité.

En d'autres termes, d'une manière générale, les moyens de commande 14 calculent et/ou mémorisent une pluralité de consignes de ralentissement et l'installateur lors de la mise en service de l'installation a la possibilité de n'autoriser parmi la pluralité de consignes que les consignes réellement adaptées à l'installation considérée 1 et à la charge utile de la cabine 2 qui constituent l'ensemble des consignes possibles de ralentissement.

A titre d'illustration, la figure 2 représente au-delà de la courbe de consigne 23 et en-deçà de la courbe de consigne 20 deux courbes de consignes 34 et 35 mémorisées par les moyens de commande 14 qui sont cependant interdites compte tenu de la nature de l'installation 1, en particulier des masses en mouvement et de la charge utile de la cabine.

Par exemple, la courbe 34 provoquerait un ralentissement trop brutal de la cabine dans certaines conditions alors que la courbe 35 provoquerait un ralentissement trop long, ces deux courbes ne correspondant donc pas à un fonctionnement optimum de l'installation.

Selon que la charge estimée Ce sera entraînante ou résistante, le ralentissement nécessitera que le moteur respectivement retienne ou entraîne la charge.

Pour cela, dans un mode préférentiel de réalisation, la régulation du moteur est assuré au moyen d'un montage gradateur c'est-à-dire permettant de fermer ou d'ouvrir graduellement les thyristors qui sont alors reliés au réseau après croisement des phases pour obtenir le freinage ou en phase directe pour obtenir l'entraînement.

Bien entendu, d'autres moyens peuvent être utilisés et l'homme de l'art est à même de déterminer tant ces moyens que leurs agencements.

Dans les exemples ci-dessus, le but de l'invention est d'imposer à la cabine d'un ascenseur un ralentissement qui, au terme d'une zone de ralentissement Z_{R} va induire son arrêt.

Comme indiqué plus haut, l'invention permet également de stabiliser la vitesse de la cabine au voisinage d'une vitesse dite basse du fait qu'elle est inférieure à sa vitesse normale prédéterminée, par exemple pour des opérations d'inspection de la gaine 5 de l'ascenseur.

Cette possibilité est offerte par l'invention sans qu'il soit pour autant nécessaire de mettre en oeuvre des moyens supplémentaires.

Il suffit alors de prévoir une consigne de ralentissement de pente nulle puis, selon que la charge est entraînante ou résistante, agir comme ci-dessus pour la freiner ou l'entraîner à la vitesse choisie avec une intensité en rapport avec la charge estimée et sous le contrôle de ladite consigne.

Cette consigne basse vitesse peut bien entendu n'être accessible qu'à des personnes spécialement autorisées et notamment qu'au personnel de contrôle et d'entretien.

Tel que cela était dit précédemment, l'invention s'applique non seulement à une installation d'ascenseur mais d'une manière générale à tout mobile entraîné en mouvement par un moteur et qu'il est nécessaire d'arrêter progressivement et avec précision.

De même, l'invention peut être appliquée à différents modes d'alimentation du moteur, en particulier, une alimentation en continu et différents modes de régulation, par exemple par transistor de puissance, Triac, thyristor...

Naturellement, la présente description n'est donnée qu'à titre indicatif et l'on pourrait adopter d'autres mises en oeuvre de l'invention sans pour autant sortir du cadre de celle-ci.

## Revendications

1. Procédé de commande régulée de ralentissement d'un mobile porteur d'une charge variable, notamment mais non exclusivement d'une cabine (2) d'une installation d'ascenseur (1), le long d'un parcours prédéterminé, que la régulation s'opère soit en vue de ralentir ce mobile de manière progressive et de l'arrêter avec précision en un point déterminé tel qu'un niveau défini (N), soit en vue de le maintenir à une vitesse dite basse du fait qu'elle est inférieure à sa vitesse normale, selon lequel procédé :
- on définit au préalable un ensemble de consignes possibles de ralentissement (20 à 23) ;
- on mesure au moins une grandeur (Gₑ) représentative de l'énergie consommée par le moteur (4) pour entraîner le mobile sur un intervalle de distance prédéterminé (32) ;
- on calcule, à partir de ladite grandeur (Gₑ) représentative de l'énergie consommée, la charge estimée (Ce) portée par le mobile (2) ;
- on impose pour la phase de ralentissement du mobile (2), l'une des consignes de ralentissement choisies parmi l'ensemble des consignes (20 à 23) possibles de ralentissement qui sont toutes de pentes différentes et définies chacune en fonction d'une charge portée par le mobile à ralentir ;
- on opère la mesure de la grandeur (Gₑ) représentative de l'énergie avant d'entrer dans la phase de ralentissement ;
- c'est d'après la charge estimée (Ce) qu'on impose pour la phase de ralentissement du mobile la consigne choisie parmi l'ensemble des consignes (20 à 23) de ralentissement comme étant celle convenant à la charge estimée (Ce).

2. Procédé selon la revendication 1, caractérisé par le fait qu'on mesure ladite grandeur (Gₑ) représentative de l'énergie consommée par le moteur (4) d'entraînement sur un intervalle de distance (32) parcouru par le mobile (2) qui est immédiatement adjacent au dernier point d'arrêt du mobile précédent sa mise en mouvement.

3. Procédé selon la revendication 2 caractérisé par le fait qu'on mesure la vitesse du mobile (2) à l'instant où il a parcouru l'intervalle de distance prédéterminé et qu'on détermine la charge estimée (Ce) portée par le mobile (2) d'après la grandeur (Gₑ) représentative de l'énergie consommée pour parcourir l'intervalle de distance prédéterminé et la vitesse (V) du mobile (2) à la fin dudit intervalle.

4. Procédé selon l'une quelconque des revendications 1 à 3 caractérisé par le fait que, pour le calcul de la charge estimée (Ce) portée par le mobile (2), on initialise les moyens de calcul en mesurant ladite grandeur (Gₑ) représentative de l'énergie consommée et la vitesse (V) atteinte par la cabine au bout de l'intervalle de distance prédéterminé pour une charge réelle à vide (Cv), une pleine charge réelle (Cp), une demie charge réelle (Cm) et on établit d'après les points (25, 26, 27) d'initialisation, une relation linéaire (28) donnant la charge estimée (Ce) transportée par le mobile, d'après une grandeur (Gₑ) et une vitesse (V) mesurée.

5. Procédé selon l'une quelconque des revendications 1 à 4 appliqué au maintien du mobile à une vitesse inférieure à sa vitesse normale, caractérisé :
- en ce qu'on définit au préalable au moins un seuil de vitesse constante et,
- en ce qu'au moins l'une des consignes est une consigne de ralentissement de pente nulle associée à ce seuil de vitesse constante de manière à agir avec une intensité en rapport avec la charge estimée.

6. Procédé selon la revendication 1 caractérisé par le fait qu'on définit d'une manière générale une pluralité de consignes de ralentissement (20 à 23, 34, 35) et pour l'installation (1) du mobile (2) considérée, on n'autorise qu'un ensemble de consignes (2) considérée, on n'autorise qu'un ensemble de consignes (20 à 23) qui est inclus dans ladite pluralité de consignes et au plus égal à celle-ci.

7. Procédé selon l'une quelconque des revendications 1 à 6 selon lequel le mobile est entraîné par un moteur électrique commandé par un moyen de commande de la tension d'alimentation, tel qu'au moins un thyristor, dont on fait varier de manière incrémentale et périodique la commande de gachettes caractérisé par le fait qu'on prend la valeur de la commande des gachettes des thyristors à l'instant où le mobile (2) a parcouru l'intervalle de distance prédéterminé en tant que grandeur (Gₑ) représentative de l'énergie consommée pour parcourir ledit intervalle de distance prédéterminé.

8. Procédé selon la revendication 6 caractérisé par le fait qu'on définit une pluralité de consignes de ralentissement correspondant à des accélérations constantes dont la valeur absolue varie de 0,35 m/s² environ à 0,55 m/s² environ par palier de 0,025 m/s² et on mesure la grandeur (Gₑ) représentative de l'énergie consommée et la vitesse du mobile pour un intervalle de distance prédéterminé de trois centimètres environ immédiatement adjacent au dernier point d'arrêt précédant la mise en mouvement du mobile _(2).

9. Dispositif de commande régulée de ralentissement d'un mobile pour la mise en oeuvre du procédé, selon l'une quelconque des revendic- tions 1 à 8 caractérisé par le fait qu'il comprend :
- des moyens pour mémoriser au préalable un ensemble de consignes possibles (20 à 23) de ralentissement d'après la charge portée par le mobile (2) ;
- des moyens pour mesurer avant la phase de ralentissement du mobile (2) au moins une grandeur (Gₑ) représentative de l'énergie consommée par le moteur (4) pour entraîner le mobile (2) sur un intervalle de distance prédéterminé ;
- des moyens pour calculer une estimation de la charge (Ce) portée par le mobile (2) d'après ladite grandeur (Gₑ) représentative de l'énergie consommée ;
- des moyens pour imposer dans la phase de ralentissement du mobile la consigne parmi l'ensemble de consignes possibles (20 à 23) de ralentissement correspondant la mieux à la charge estimée (Ce) portée par le mobile.

10. Dispositif selon la revendication 9 caractérisé par le fait qu'il comprend :
- d'une part, des premiers moyens pour mémoriser d'une manière générale une pluralité de consignes (20 à 23, 34, 35) de ralentissement et des seconds moyens pour n'autoriser parmi ladite pluralité de consignes (20 à 23, 34, 35) qu'un ensemble de consignes possibles (20 à 23) adaptées à l'installation (1) du mobile (2) et,
- d'autre part, des moyens d'initialisation des moyens de calcul d'après la grandeur (Gₑ) représentative de l'énergie consommée, et la vitesse (V) du mobile (2) pour une charge à vide réelle (Cv), une pleine charge (Cp) et une demie charge réelle (Cm) et des moyens pour établir d'après les trois points (25, 26, 27) d'initialisation, une relation linéaire donnant la charge estimée (Ce) en fonction d'une grandeur (Gₑ) et d'une vitesse (V) mesurée.

## Claims

1. Regulated control process for decelerating a moving body carrying a variable load, particularly but not exclusively a cage (2) of an elevator installation (1), along a predetermined path, whether the control functions with the object of decelerating this moving body progressively and of halting it accurately at a determinated point such as a fixed level (N), or with the object of maintaining it at a speed which is described as slow because it is slower than its normal speed, according to which process :
- a set of possible deceleration commands (20 to 23) is defined at the outset,
- at least one magnitude (Gₑ) is measured, representing the energy consumed by the motor (4) in order to drive the moving body over a predetermined distance (32),
- the estimated load (Cₑ) carried by the moving body is calculated on the basis of said magnitude (Gₑ) representing the energy consumed,
- for the deceleration phase of the moving body (2) one of the deceleration commands selected from the set of possible deceleration commands (20 to 23) is imposed, which commands are all of different gradients, and each of which is defined as a function of a load carried by the moving body to be decelerated
- the magnitude (Gₑ) representing the energy is measured before embarking on the deceleration phase,
- it is according to the estimated load (Cₑ) that the command selected from the set of deceleration commands (20 to 23) as being the one appropriate to the estimated load (Cₑ) is imposed.

2. Process according to Claim 1, characterised in that said magnitude (Gₑ) representing the energy consumed by the driving motor (4) is measured over a distance interval (32) covered by the moving body (2) which is immediately adjacent to the last halting point of the moving body prior to its being set in motion.

3. Process according to Claim 2, characterised in that the speed of the moving body (2) .is measured at the moment when it has covered the predetermined distance interval, and in that the estimated load (Cₑ) carried by the moving body (2) is determined according to the magnitude (Gₑ) representing the energy consumed in order to cover the predetermined distance interval, and the speed (V) of the moving body (2) at the end of said interval.

4. Process according to any one of Claims 1 to 3, characterised in that, for calculation of the estimated load (Cₑ) carried by the moving body (2) the means of calculation are initialised by measuring said magnitude (Gₑ) representing the energy consumed and the speed (V) reached by the cage at the end of the predetermined distance interval, for an actual empty load (Cv), an actual full load (Cp), half an actual load (Cm), and according to the points (25, 26, 27) of initialisation a linear relation (28) is established, giving the estimated load (Cₑ) carried by the moving body, according to a measured magnitude (Gₑ) and speed (V).

5. Process according to any one of Claims 1 to 4, applied to the maintenance of the moving body at a speed slower than its normal speed, characterised :
- in that at least one constant speed threshold is defined at the outset, and
- in that at least one of the commands is a deceleration command of zero gradient associated with this constant speed threshold, so as to act with intensity in relation to the estimated load.

6. Process according to Claim 1, characterised in that a plurality of deceleration commands (20 to 23, 34, 35) is defined in general terms, and for installation (1) of the moving body (2) involved only one set of commands (20 to 23) is authorised, which set forms part of said plurality of commands and is at most equal thereto.

7. Process according to any one of Claims 1 to 6, according to which the moving body is driven by an electrical motor controlled by a means controlling the supply voltage, such as at least one thyristor, the gate control whereof is varied incrementally and periodically, characterised in that the value for control of the thyristor gates is taken at the moment when the moving body (2) has covered the distance interval predetermined as to magnitude (Gₑ) representing the energy consumed in order to cover said predetermined distance interval.

8. Process according to Claim 6, characterised in that a plurality of deceleration commands is defined, corresponding to constant accelerations, the absolute value whereof varies between approximately 0.35 m/s² and approximately 0.55 m/s² in stages of 0.025 m/s², and in that the magnitude (Gₑ) representing the energy consumed and the speed of the moving body is measured for a predetermined distance interval of about three centimetres, immediately adjacent to the last halting prior to the setting in motion of the moving body (2).

9. Regulated control device for deceleration of a moving body for implementing the process, according to any one of Claims 1 to 8, characterised in that it comprises :
- means for memorising at the outset a set of possible deceleration commands (20 to 23) according to the load carried by the moving body (2),
- means for measuring, prior to the deceleration phase of the moving body (2), at least one magnitude (Gₑ) representing the energy consumed by the motor (4) in order to drive the moving body (2) over a predetermined distance interval,
- means for calculating an estimate of the load (Cₑ) carried by the moving body (2) according to the said magnitude (Gₑ) representing the energy consumed,
- means for imposing in the deceleration phase of the moving body the command in the set of possible deceleration commands (20 to 23) best corresponding to the estimated load (Cₑ) carried by the moving body.

10. Device according to Claim 9, characterised in that it comprises :
- on the one hand, initial means of memorising in a general manner a plurality of deceleration commands (20 to 23, 34, 35) and second means for authorising among said plurality of commands (20 to 23, 34, 35) only one set of possible commands (20 to 23) suitable for the installation (1) of the moving body (2), and
- on the other hand, means for initialising the means of calculation according to the magnitude (Gₑ) representing the energy consumed, and the speed (V) of the moving body (2) for an actual empty load (Cv), a full load (Cp) and half an actual load (Cm), and means for establishing according to the three points (25, 26, 27) of initialisation a linear relation giving the estimated load (Cₑ) as a function of a measured magnitude (Gₑ) and speed (V).

## Patentansprüche

1. Geregeltes Steuerverfahren zum Bremsen eines mobilen Körpers mit einer variablen Last, insbesondere aber nicht ausschließlich einer Kabine (2) einer Aufzugseinrichtung (1) entlang eines vorherbestimmten Weges, wobei die Regelung entweder stattfindet, um den Träger zunehmend zu bremsen und ihn präzise an einem vorherbestimmten Punkt, beispielsweise in einer bestimmten Höhe (N) anzuhalten, oder aber um ihn bei einer niedrigen Geschwindigkeit zu halten, die geringer als seine normale Geschwindigkeit ist, wobei :
- man eine mögliche Kurvenschar (20 bis 23) zuvor definiert,
- man zumindest eine Größe (Gₑ) mißt, die repräsentativ für die von dem Motor (4) zum Antrieb des Körpers in einem Intervall mit vorherbestimmtem Abstand (32) verbrauchte Energie ist,
- man ausgehend von der bezüglich der verbrauchten Energie repräsentativen Größe (Gₑ) die geschätzte Last (Cₑ) berechnet, die von dem Körper (2) getragen wird,
- man legt für die Bremsphase des Körpers (2) eine Bremskurve fest, die aus der Schar (20 bis 23) möglicher Bremskurven gewählt wird, die alle verschiedene Steigungen aufweisen und von denen jede eine Funktion einer von dem zu bremsenden Körper getragenen Last definiert,
- man die Messung der Größe (Gₑ), die repräsentativ für die Energie ist, vor dem Eintritt in die Bremsphase betreibt,
- man nach der Bestimmung der Last (Cₑ) für die Bremsphase des Körpers die aus der Schar von Bremskurven (20 bis 23) als jene zu der geschätzen Last passend (Cₑ) bestimmt.

2. Verfahren nach Anspruch 1, dadurch gekennzeichnet, daß man die Größe (Gₑ) mißt, die repräsentativ für die von dem Antriebsmotor (4) verbrauchte Energie in einem Abstandsintervall (32) ist, das von dem Körper (2) durchlaufen ist und unmittelbar zu dem letzten Arretierungspunkt des Körpers vor dessen in Bewegungssätzen benachbart ist.

3. Verfahren nach Anspruch 2, dadurch gekennzeichnet, daß man die Geschwindigkeit des Körpers (2) in dem Augenblick mißt, in dem er das Intervall der vorherbestimmten Distanz durchläuft und daß man die geschätzte Belastung (Ce), die von dem Körper (2) getragen wird, vor der Größe (Gₑ), die repräsentativ für die verbrauchte Energie zum Durchlaufen des Intervalls der vorherbestimmten Distanz ist, und die Geschwindigkeit (V) des Körpers (2) am Ende des Intervalls bestimmt.

4. Verfahren nach einem der Ansprüche 1 bis 3, dadurch gekennzeichnet, daß man für die Berechnung der geschätzten Belastung (Cₑ), die von den Körpern (2) getragen wird, die Berechnungsmittel durch Messen der Größe (Gₑ) initialisiert, die repräsentativ für die verbrauchte Energie und die von der Kabine erreichte Geschwindigkeit (V) am Ende des Intervalls der vorherbestimmten Distanz bei einer reellen Leerbelastung (Cᵥ) einer reellen Vollbelastung (Cp), eine reelen Halblast (Cₘ) mißt und nach den Anfangspunkten (25, 26, 27) eine lineare Beziehung (28) festlegt, die die geschätzte Last (Cₑ), welche von dem Körper getragen wird, nach eine Größe (Gₑ) und einer gemessenen Geschwindigkeit (V) ergibt.

5. Verfahren nach einem der Ansprüche 1 bis 4, angewendet zum Halten des Körpers bei einer Geschwindigkeit, die geringer als seine normale Geschwindigkeit ist, dadurch gekennzeichnet :
- daß man zuvor zumindest einen konstanten Geschwindigkeitsschwellenwert definiert,
- und daß zumindest eine der Kurven eine Bremskurve mit der Steigung Null darstellt, die derart mit dem konstanten Geschwindigkeitsschwellwert verbunden ist, daß mit einer bestimmten Intensität im Zusammenhang mit der geschätzten Last eingelenkt wird.

6. Verfahren nach Anspruch 1, dadurch gekennzeichnet, daß man auf allgemeine Art eine Mehrzahl von Bremskurven (20 bis 21, 34, 35) definiert und hier den bretrachteten Aufbau (1) des Körpers (2) nur ein Schar von Kurven zuläßt, die in der genannten Mehrzahl von Linien enthalten ist und außerdem höchstens bezogen auf diese gleich ist.

7. Verfahren nach einem der Ansprüche 1 bis 6, dadurch gekennzeichnet, daß der mobile Körper durch einen elektrischen Motor angetrieben ist, der durch ein Steuerungsmittel für die Zuführspannung gesteuert ist, beispielsweise ein Thyristor, bei dem man inkremental und periodisch die Steuerung des Schließens varriert werden kann, dadurch gekennzeichnet, daß man den Steuerungswert des Schließens des Thyristors zu dem Augenblick wählt, an dem der Körper (2) das vorherbestimmte Abstandsintervall im selben Maß wie die Größe (Gₑ) durchlaufen hat, die repräsentativ für die verbrauchte Energie zum Durchlaufen des vorherbestimmten Abstandsintervalles ist.

8. Verfahren nach Anspruch 6, dadurch gekennzeichnet, daß man eine Vielzahl von Bremskurven definiert, die konstanten Beschleunigung entspricht, deren absoluter Wert zwischen ca. 0,35 m/s² ist 0,55 m/s² mit Stufen von 0,025 m/s² und daß man die Größe (Gₑ) mißt, die repräsentativ für die verbrauchte Energie und die Geschwindigkeit des Körpers für ein vorherbestimmtes Abstandsintervall von ungefähr drei cm ist, daß unmittelbar benachbart vom letzten vor dem in Bewegungssetzen des Körpers (2) liegt.

9. Vorrichtung zum geregelten Steuern des Bremsens eines Körpers für Durchführung des Verfahrens nach einem der Ansprüche 1 bis 8, gekennzeichnet durch :
- Mittel zum vorhergehenden Speichern einer Schar von möglichen Bremskurven (20 bis 23) nach der von dem Körper (2) getragenen Last,
- Mittel zum Messen vor der Bremsphase des Körpers (2) von zumindest einer Größe (Gₑ), die repräsentativ für die von dem Motor (4) verbrauchte Energie zum Antrieb des Körpers (2) in einem vorherbestimmten Abstandsintervall ist,
- Mittel zum Berechnen einer Schätzung der Last (Cₑ), die durch den Körper (2) getragen ist nach der Größe (Gₑ), die repräsentativ für die verbrauchte Energie ist,
- Mittel zum Legen der Kurve in die Bremsphase des Körpers unter der Schar von möglichen Bremskurven (20 bis 23), die am besten der geschätzten Last (Cₑ) entspricht, die durch den Körper getragen wird.

10. Vorrichtung nach Anspruch 9, dadurch gekennzeichnet, daß sie aufweist :

- einerseits erste Mittel zum Speichern einer Vielzahl von Bremskurven (20 bis 23, 34, 35) auf eine allgemeine Art und zweite Mittel zum Zulassen unter der Vielzahl von Kurven (20 bis 23, 34, 35) nur eine Schar möglicher Kurven (20 bis 23), die an den Aufbau (1) des Körpers (2) angepaßt ist, und

- andererseits Mittel zum Initialisieren der Mittel zum Rechnen nach der Größe (G₈), die repräsentativ die verbrauchte Energie ist, und der Geschwindigkeit (V) des Körpers (2) für eine reelle Leerbelastung (Cᵥ) und eine Vollast (Cp) und einer reellen Halblast (Cₘ) und Mittel zum Einrichten einer linearen Relation nach drei Anfangspunkten (25, 26, 27), die eine geschätzte Last (Cₑ) als Funktion einer Größe (Gₑ) und einer gemessenen Geschwindigkeit (V) gibt.
